# FASCICULE DE BREVET EUROPEEN

(11) **EP 0 491 071 B1**
(45) Date de publication et mention de la délivrance du brevet: **19.01.1994**
(21) Numéro de dépôt: 90124540.7
(22) Date de dépôt: 18.12.1990
(51) Int. Cl.: B21D 11/02, B21D 25/02

(54) **Machine à former par étirage**
Streckformmaschine
Stretch-forming machine

(43) Date de publication de la demande: 24.06.1992
(73) Titulaire: ACB, 75116 PARIS (FR)
(72) Inventeur: Huet, Jean-Paul, F-44100 Nantes (FR)
(74) Mandataire: Weinmiller, Jürgen

(56) Documents cités:
- DE-B- 1 235 247
- DE-C- 884 784
- FR-A- 1 036 632
- FR-A- 1 087 985
- FR-A- 2 650 205
- US-A- 2 943 666
- US-A- 4 698 995

## Description

La présente invention concerne une machine à former par étirage selon le préambule de la revendication 1.

De telles machines sont notamment utilisées pour réaliser des pièces de revêtement de certaines parties d'avions : bords d'attaque des ailes, éléments de fuselage, karman, capots.

Ces pièces sont réalisées par ces machines, à partir d'une tôle plane qui est serrée à ses deux extrémités dans des mâchoires rectilignes puis contrainte d'épouser, par traction avec déformation plastique de la tôle, un gabarit, appelé "forme".

Ce gabarit possède la forme exacte de la pièce à obtenir et il s'agit donc d'envelopper la tôle autour de ce gabarit de manière à lui faire épouser parfaitement cette forme. Cet enveloppement est réalisé par traction de la tôle avec déformation plastique afin de supprimer l'effet de ressort.

Le brevet français 1 087 985 décrit ainsi une machine à conformer les tôles par tension et enroulement. Cette machine comporte une fosse (11) au dessus de laquelle est suspendue une forme (12). Chaque mâchoire (41) est articulée autour d'un axe horizontal (38) à l'extrémité de trois paires de vérins (26, 49). Chaque paire de vérin est sensiblement dans un plan vertical et comprend un vérin (26) monté sur cardan et qui oscille autour de l'horizontale et un vérin de commande (49) qui est dans une position verticale ou voisine de la verticale et qui est articulée à ses deux extrémités selon deux axes perpendiculaires.

Une telle machine est instable latéralement, en outre, le fait que les mâchoires sont articulées autour d'un axe horizontal (38) ne permet pas un enroulement de la tôle sur plus de 180°. La tôle en effet reste en permanence dans le plan de serrage des mâchoires sans jamais former d'angle avec ces mâchoires, il n'est donc prévu aucun dispositif de réaction à un couple subi par les mâchoires. Cette disposition ne permet pas le formage de pièces très étroites telles que des bords d'attaque d'une aile d'avion. La présence de la fosse est dangereuse pour le personnel.

L'invention a pour but de proposer une machine de formage plus sûre et plus performante, permettant d'atteindre un angle d'enroulement de 240° et donc de réaliser des pièces très fines comme des bords d'attaque d'ailes d'avion.

L'invention a ainsi pour objet une machine à former par étirage autour d'un gabarit de formage, comportant deux mâchoires situées longitudinalement de part et d'autre du gabarit, chaque mâchoire étant reliée à une partie fixe par des moyens moteurs permettant à chaque extrémité de la mâchoire de se déplacer sensiblement dans un plan perpendiculaire à la mâchoire dans sa position de repos et, dans ce plan, dans une direction quelconque, caractérisée en ce que ledit gabarit est fixé sur un socle lié à une table, située au niveau du sol, d'un bâti fixe et en ce que la machine comporte des moyens de guidage vertical du milieu des mâchoires, lesdites mâchoires étant liées auxdits moyens moteurs sans possibilité de rotation par rapport à ces moyens, autour d'un axe longitudinal.

Selon une première réalisation, lesdits moyens de guidage vertical comprennent, pour chaque mâchoire, une béquille constituée d'une tige fixée au milieu de la mâchoire au moyen d'une articulation à axe vertical et coulissant librement, avec liberté de rotation, dans un tube tourillonnant à son extrémité arrière, sur le châssis, autour d'un axe horizontal et dont l'extrémité avant est guidée dans un plan vertical par une pièce guide en forme de U.

Selon une seconde réalisation, préférée, lesdits moyens de guidage vertical sont déplaçables latéralement dans le sens de la longueur des mâchoires.

Selon une réalisation particulière de cette seconde réalisation, lesdits moyens de guidage vertical déplaçables latéralement comprennent, pour chaque mâchoire, une béquille constituée d'une tige fixée au milieu de la mâchoire au moyen d'une articulation à axe vertical et coulissant librement, avec liberté de rotation, dans un tube dont l'extrémité arrière est fixée au châssis au moyen d'une articulation selon deux axes perpendiculaires et dont l'extrémité avant porte une noix de guidage munie latéralement de vérins à axes horizontaux portant des patins glissant contre deux parois verticales fixes de guidage.

Avantageusement, lesdits moyens moteurs comprennent pour chaque mâchoire et pour chaque extrémité d'une mâchoire, deux moyens permettant de faire varier la distance d'un point fixe de la mâchoire, voisin de ladite extrémité, à deux points fixes du bâti, ces deux points fixes du bâti étant deux points distincts, situés dans le plan transversal à la mâchoire en position de repos, passant par ledit point fixe de la mâchoire.

Selon une autre caractéristique de l'invention, chaque mâchoire est équipée d'un bec de formage courbe.

L'invention va maintenant être décrite en se reportant au dessin annexé dans lequel :

La figure 1 représente en perspective une machine à former par étirage selon l'invention.

Les figures 2 à 4 montrent la machine à former par étirage de la figure 1 selon trois vues : de face, de dessus et de côté.

La figure 5 montre en vue de face un détail d'une béquille de guidage du plan médian d'une mâchoire dans le cas d'une variante de réalisation de l'invention où les mâchoires peuvent se déplacer dans le sens de leur longueur.

La figure 6 montre la béquille de la figure 5 en vue de dessus.

La figure 7 est une coupe selon VII-VII de la figure 5.

La figure 8 montre en section un détail d'une mâchoire.

En se reportant aux figures 1 à 4, on voit ainsi une presse à former par étirage selon l'invention comportant un bâti 1 comprenant une table 2 sur laquelle est fixé un gabarit de formage 3. Le gabarit 3 n'est représenté que sur la figure 1. Le gabarit 3 est lié à un socle 4 qui est directement fixé sur la table 2. Sur la figure 1, et spécialement sur la figure 2, on voit que la table 2 est située au niveau du sol 50.

Au bâti 1 sont liées par des moyens moteurs décrit ci-après, deux mâchoires 5 et 6 qui sont situées longitudinalement de part et d'autre du gabarit 3.

Ces moyens moteurs permettent à chaque extrémité de chaque mâchoire de se déplacer sensiblement dans un plan perpendiculaire à la mâchoire dans sa position de repos, c'est-à-dire lorsque les mâchoires sont parallèles à l'axe Δ de la table 2 (figures 1 et 3).

Pour ce faire, deux vérins 7 et 8 ont une de leur extrémité liée à un point fixe 9 voisin de l'extrémité droite de la mâchoire 5, l'autre extrémité des vérins 7 et 8 étant fixée à deux points fixes 10 et 11 du bâti 1. Ces deux points 10 et 11 du bâti sont situés dans un plan perpendiculaire à l'axe Δ passant par le point 9 de la mâchoire 5. De la même façon, l'autre extrémité de la mâchoire 5 est mue par deux vérins 12 et 13 et la mâchoire 6 par les vérins 14 et 16 à l'une de ses extrémités et les vérins 15 et 17 à l'autre extrémité. Le vérin 17 n'est pas visible sur les figures : il est situé derrière le vérin 16 qui le cache sur la figure 2.

Les vérins sont articulés à leurs points de fixation sur le bâti et sur les mâchoires 5 et 6.

Pour assurer la stabilité des mâchoires, leur plan médian est astreint à ne pouvoir se déplacer que dans un plan fixe perpendiculaire à l'axe Δ de la table 2.

A cet effet, le milieu de la mâchoire 5 est lié à une béquille comprenant une tige 18 qui peut coulisser librement, avec liberté de rotation, dans un tube 19 qui tourillonne à son extrémité 20 sur le châssis 1.

L'extrémité avant du tube 19 est guidée par une pièce guide 21 en forme de U.

De la même façon, la mâchoire 6 est liée en son milieu à un tige 22 qui coulisse dans un tube 23 dont l'extrémité arrière 24 tourillonne sur le bâti 1.

Le tube 23 est guidé verticalement par une pièce de guidage en U 25.

Les mâchoires 5 et 6 sont liées aux béquilles par l'extrémité des tiges 18 et 22, par une articulation à axe vertical respectivement 51 et 52 (figure 3).

Ainsi, grâce à ce système de guidage, le milieu des mâchoires 5 et 6 reste dans un plan perpendiculaire à l'axe Δ.

Le système de liaison des mâchoires au bâti comporte donc ainsi, pour chaque mâchoire, quatre axes asservis dont la position au cours d'une opération de formage par étirage d'une tôle est programmée de façon à obtenir un contrôle parfait de la trajectoire.

Comme il a été dit plus haut, les extrémités de chaque mâchoire se déplacent sensiblement dans des plans perpendiculaires à l'axe Δ. Sensiblement, et non pas exactement, étant donné que le centre des mâchoires est astreint par les pièces guides 21 et 25 à se déplacer dans un plan fixe perpendiculaire à Δ, il en résulte qu'une extrémité de mâchoire telle que par exemple l'extrémité droite, en son point 9, de la mâchoire 5 ne reste pas dans le plan perpendiculaire à Δ passant par les points d'articulation 10 et 11 des vérins, dès que la mâchoire n'est plus déplacée parallèlement à l'axes Δ.

La tôle à étirer est pincée à chacune de ses extrémités par les mâchoires 5 et 6. Sur la figure 1, on aperçoit une tôle 26.

Comme on le voit sur les figures, les mâchoires 5 et 6 sont liées aux vérins et aux béquilles par des articulations à axes verticaux et elles peuvent également pivoter autour des axes des tiges 18 et 22 des béquilles, mais elles ne peuvent en aucune façon pivoter, par rapport à leur attache, autour d'un axe longitudinal 53 pour la mâchoire 5 ou 54 pour la mâchoire 6 (figure 3).

Ainsi, lors de l'étirage, les mâchoires subissent un couple de réaction qui est supporté par les béquilles, fortement dimensionnées. Ce couple est transmis au bâti.

La figure 8 est un détail montrant en section une mâchoire 5 ou 6 qui porte un bec de formage 55 courbe, en sortie des mors 56 et 57. Ce bec de formage permet l'enroulement de la tôle 26 contre les mâchoires. La présence de ce bec et de la béquille de guidage et de réaction permet l'enroulement, jusqu'à 240° de la tôle 26 sur l'outil de formage 3, ainsi que le rapprochement extrême, presque à touche-touche, des deux becs qui est rendu nécessaire pour le formage des bords d'attaque très étroits d'ailes d'avions : 20 mm par exemple.

Les figures 5, 6 et 7 montrent une variante de l'invention dans laquelle on a un axe supplémentaire d'asservissement par mâchoire permettant un mouvement de chaque mâchoire selon leur axe longitudinal.

A cet effet, la béquille de guidage 18, 19 est articulée à son extrémité arrière, par le tube 19, selon deux axes perpendiculaires 27 et 28.

A l'extrémité avant du tube 19 est montée une noix centrale de guidage 29 pouvant pivoter grâce à des tourillons 30 et 31 autour d'un axe sensiblement vertical. Cette noix centrale de guidage 29 comporte quatre cylindres de vérins 32, 33, 34 et 35 dont les pistons 36, 37, 38 et 39 portent des patins, 40 à 43, qui glissent sur des parois verticales fixes de guidage 44 et 45.

Ainsi, grâce à ce système, la béquille 18, 19 peut avoir un léger déplacement angulaire permettant un déplacement asservi des mâchoires selon leur axe longitudinal. Ce mouvement supplémentaire est intéressant, notamment dans le cas de formage sur gabarits coniques en permettant d'éviter des allongements excessifs et la formation de plis.

Ce même mouvement longitudinal peut également être obtenu par des vérins articulés entre les tubes guide 19 et 23 et le bâti 1 de la machine ; ces vérins agissant dans un plan perpendiculaire à l'axe des tubes-guide 19 et 23 et suivant une direction sensiblement horizontale.

Une autre solution consiste à articuler ces vérins entre les mâchoires 5 et 6 et le bâti 1 de la machine, de façon à créer dans l'espace, avec chacun des deux groupes de vérins principaux 7, 8, 12, 13 et 14, 15, 16, 17 et le bâti 1 de la machine, une triangulation tridimensionnelle stable.

Comme on le voit sur les figures 1 et 3, les tiges de vérins traversent la table 2 du bâti 1 au travers de simples lumières 58. Ces lumières peuvent être obturées par un système de rideau coulissant, affleurant le plan supérieur de la table 2. Ainsi, les opérateurs ne risquent aucun danger de chute.

## Revendications

1. Machine à former par étirage autour d'un gabarit (3) de formage comportant deux mâchoires (5, 6) situées longitudinalement de part et d'autre du gabarit (3), chaque mâchoire (5, 6) étant reliée à une partie fixe (1) par des moyens moteurs (7, 8, 12, 13, 14, 15, 16, 17) permettant à chaque extrémité de la mâchoire de se déplacer sensiblement dans un plan perpendiculaire à la mâchoire dans sa position de repos et, dans ce plan, dans une direction quelconque, caractérisée en ce que ledit gabarit (3) est fixé sur un socle (4) lié à une table (2), située au niveau du sol, d'un bâti fixe (1) et en ce que la machine comporte des moyens (18, 19, 21) de guidage vertical du milieu des mâchoires (5,6), lesdites mâchoires étant liées auxdits moyens moteurs sans possibilité de rotation par rapport à ces moyens, autour d'un axe longitudinal (53,54).

2. Machine selon la revendication 1, caractérisée en ce que lesdits moyens de guidage vertical sont déplaçables latéralement dans le sens de la longueur des mâchoires.

3. Machine selon la revendication 1, caractérisée en ce que lesdits moyens de guidage vertical comprennent, pour chaque mâchoire, une béquille constituée d'une tige (18) fixée au milieu de la mâchoire au moyen d'une articulation à axe vertical et coulissant librement, avec liberté de rotation, dans un tube (19) tourillonnant à son extrémité arrière (20), sur le châssis, autour d'un axe horizontal et dont l'extrémité avant est guidée dans un plan vertical par une pièce guide (21) en forme de U.

4. Machine selon la revendication 2, caractérisée en ce que lesdits moyens de guidage vertical déplaçables latéralement comprennent, pour chaque mâchoire, une béquille constituée d'une tige (18) fixée au milieu de la mâchoire au moyen d'une articulation à axe vertical et coulissant librement, avec liberté de rotation, dans un tube (19) dont l'extrémité arrière est fixée au châssis au moyen d'une articulation selon deux axes perpendiculaires et dont l'extrémité avant porte une noix de guidage (29) munie latéralement de vérins (32 à 35) à axes horizontaux portant des patins (40 à 43) glissant contre deux parois verticales fixes de guidage (44, 45).

5. Machine selon l'une des revendications 1 à 4, caractérisée en ce que lesdits moyens moteurs comprennent pour chaque mâchoire et pour chaque extrémité d'une mâchoire, deux moyens (7, 8, 12, 13, 14, 15, 16, 17) permettant de faire varier la distance d'un point fixe de la mâchoire (9) voisin de ladite extrémité, à deux points fixes (10, 11) du bâti (1), ces deux points fixes du bâti étant deux points distincts, situés dans le plan transversal à la mâchoire en position de repos, passant par ledit point fixe de la mâchoire.

6. Machine selon l'une des revendications précédentes, caractérisée en ce que chaque mâchoire est équipée d'un bec de formage courbe.

## Patentansprüche

1. Streckformmaschine durch Strecken um eine Formschablone (3), mit zwei Backen (5, 6), die in Längsrichtung je auf einer Seite der Schablone (3) angeordnet sind, wobei jede Backe (5, 6) durch Antriebsmittel (7, 8, 12, 13, 14, 15, 16, 17) mit einem festen Bereich (1) verbunden ist, die es jedem Ende der Backe ermöglichen, sich im wesentlichen in einer Ebene senkrecht zur Backe in ihrer Ruhestellung zu bewegen, und zwar in dieser Ebene in beliebiger Richtung, dadurch gekennzeichnet, daß die Schablone (3) auf einem mit einem Tisch (2), der sich in Höhe des Bodens eines festen Gerüsts (1) befindet, verbundenen Sockel (4) befestigt ist und daß die Maschine Mittel (18, 19, 21) zur senkrechten Führung der Mitte der Backen (5, 6) aufweist, wobei die Backen mit den Antriebsmitteln ohne Drehmöglichkeit in Bezug auf diese Mittel um eine Längsachse (53, 54) verbunden sind.

2. Maschine nach Anspruch 1, dadurch gekennzeichnet, daß die Führungsmittel seitlich in Richtung der Länge der Backen verschiebbar sind.

3. Maschine nach Anspruch 1, dadurch gekennzeichnet, daß die senkrechten Führungsmittel für jede Backe eine aus einem Stab (18) bestehende Stütze enthalten, die in der Mitte der Backe mittels eines Gelenks mit senkrechter Achse befestigt ist und mit Drehfreiheit in einem an seinem hinteren Ende (20) in einem Lagerzapfen drehenden Rohr (19) auf dem Chassis um eine waagrechte Achse frei gleitet und deren vorderes Ende in einer senkrechten Ebene von einem U-förmigen Führungsteil (21) geführt wird.

4. Maschine nach Anspruch 2, dadurch gekennzeichnet, daß die seitlich verschiebbaren senkrechten Führungsmittel für jede Backe eine aus einem Stab (18) bestehende Stütze enthalten, die in der Mitte der Backe mittels eines Gelenks mit senkrechter Achse befestigt ist und mit Drehfreiheit in einem Rohr (19) gleitet, dessen hinteres Ende auf dem Chassis mittels eines Gelenks gemäß zwei senkrechten Achsen befestigt ist und dessen vorderes Ende eine Führungsöse (29) trägt, die seitlich mit Zylindern (32 bis 35) mit waagrechten Achsen versehen ist, welche Kufen (40 bis 43) tragen, die gegen zwei feste senkrechte Führungswände (44, 45) gleiten.

5. Maschine nach einem der Ansprüche 1 bis 4, dadurch gekennzeichnet, daß die Antriebsmittel für jede Backe und für jedes Ende einer Backe zwei Mittel (7, 8, 12, 13, 14, 15, 16, 17) enthalten, die es ermöglichen, den Abstand eines festen Punkts (9) der Backe nahe dem Ende zu zwei festen Punkten (10, 11) des Gerüsts (1) zu verändern, wobei die beiden festen Punkte des Gehäuses zwei getrennte Punkte sind, die sich in der durch den festen Punkt der Backe verlaufende Querebene zur Backe in Ruhestellung befinden.

6. Maschine nach einem der vorhergehenden Ansprüche, dadurch gekennzeichnet, daß jede Backe einen gekrümmten Formschnabel besitzt.

## Claims

1. A stretch-forming machine for forming about a forming die (3), the machine comprising two jaws (5, 6) situated longitudinally on either side of the die (3), each jaw (5, 6) being connected to a fixed portion (1) via drive means (7, 8, 12, 13, 14, 15, 16, 17) enabling each end of the jaw to move substantially in a plane perpendicular to the jaw in its rest position and to move in any direction within said plane, the machine being characterized in that said die (3) is fixed on a base (4) connected to a table (2) of a fixed frame (1), the table being situated at ground level, and in that the machine includes vertical guide means (18, 19, 21) for the middles of the jaws (5, 6), said jaws being connected to said drive means without any possibility of rotating relative to said means about a longitudinal axis (53, 54).

2. A machine according to claim 1, characterized in that said vertical guide means are displaceable laterally in the lengthwise direction of the jaws.

3. A machine according to claim 1, characterized in that said vertical guide means comprise, for each jaw, a strut constituted by a rod (18) fixed to the middle of the jaw by means of a vertical axis hinge and sliding freely, with freedom to rotate, in a tube (19) pivoting at its rear end (20) on the frame about a horizontal axis, and having its front end guided in a vertical plane by a U-shaped guide piece (21).

4. A machine according to claim 2, characterized in that said laterally displaceable vertical guide means comprise, for each jaw, a strut constituted by a rod (18) fixed to the middle of the jaw by means of a vertical axis hinge and sliding freely, with freedom to rotate, in a tube (19) whose rear end is fixed to the frame by means of a hinge about two perpendicular axes and whose front end carries a guide nut (29) provided with horizontal side actuators (32 to 35) carrying skids (41 to 43) which slide over two fixed vertical guide walls (44, 45).

5. A machine according to any one of claims 1 to 4, characterized in that said drive means comprise, for each jaw and for each end of a jaw, two means (7, 8, 12, 13, 14, 15, 16, 17) for varying the distance between a fixed point of the jaw (9) adjacent to said end and two fixed points (10, 11) of the frame (1), these two fixed points of the frame being two distinct points situated in the plane that includes said fixed point of the jaw, and extends transversely to the jaw when in its first position.

6. A machine according to any preceding claim, characterized in that each jaw is fitted with a curve-forming tip.
